# EUROPÄISCHE PATENTANMELDUNG

(11) **EP 0 927 810 A1**
(43) Veröffentlichungstag der Anmeldung: **07.07.1999**
(21) Anmeldenummer: 97122493.6
(22) Anmeldetag: 19.12.1997
(51) Int. Cl.: E06B 9/80, E05B 47/00

(54) **Rolladensicherung**

(71) Anmelder: Gust. Alberts GmbH & Co. KG, 58849 Herscheid (DE)
(72) Erfinder: Alberts, Hermann, 58849 Herscheid (DE)
(74) Vertreter: Hassler, Werner, Dr.

(57) **Zusammenfassung**

Eine Rolladensicherung mit einem senkrecht zur Fläche des Rolladenpanzers linear bewegbaren Schieber mit einem Riegelbolzen und mit einer Zahnstange am Betätigungsende, in die ein motorgetriebenes Zahnrad eingreift. Das technische Problem ist eine preiswerte und anpassungsfähige Getriebeanordnung. Gleichachsig zu dem Zahnrad (14) ist ein Schneckenrad (15) angeordnet, in das eine auf der die Achse des Zahnrades (14) senkrecht kreuzende Antriebswelle (17) eines Elektromotors (18) sitzende Schnecke (16) eingreift.

## Beschreibung

Die Erfindung betrifft eine Rolladensicherung mit einem senkrecht zur Fläche des Rolladenpanzers linear bewegbaren Schieber mit einem Riegelbolzen und mit einer Zahnstange am Betätigungsende. in die ein motorgetriebenes Zahnrad eingreift.

Die DE 9401906 U1 beschreibt eine Rolladensicherung der gattungsgemäßen Art. Das Zahnrad sitzt auf der Antriebswelle eines Elektromotors. Die hohe Drehzahl eines kostengünstigen Elektromotors muß untersetzt werden, damit das Zahnrad ein ausreichendes Drehmoment zur Verschiebung der Zahnstange überträgt. Entsprechende Zahnradgetriebe sind sehr aufwendig und kostenträchtig.

Aufgabe der Erfindung ist eine preiswerte und anpassungsfähige Getriebeanordnung.

Diese Aufgabe wird nach der Erfindung dadurch gelöst, daß gleichachsig zu dem Zahnrad ein Schneckenrad angeordnet ist, in das eine auf der die Achse des Zahnrades senkrecht kreuzende Antriebswelle eines Elektromotors sitzende Schnecke eingreift.

Die Erfindung unterscheidet sich insofern vom Stand der Technik, als durch das Schneckenrad und das Zahnrad eine hohe Untersetzung der Motordrehzahl erzielt wird. Da die Antriebwelle des Elektromotors die Achse des Schneckenrades senkrecht kreuzt, kann die Antriebswelle in der dadurch bestimmten Radialebene zur Achse des Schneckenrades, also innerhalb der Ebene des Schneckenrades selbst, in beliebiger Ausrichtung innerhalb des Gehäuses angeordnet werden. Damit können räumliche Gegebenheiten optimal ausgenutzt werden. Das Schneckengetriebe hat selbsthemmende Eigenschaften, so daß die Rolladensicherung vonseiten des Riegelbolzens nicht entsichert werden kann.

Eine hohe Untersetzung und damit Drehmomentanpassung wird dadurch erzielt, daß die Zähnezahl des Schneckenrades mehrfach größer als die Zähnezahl des Zahnrades ist.

Eine optimale Anpassung der Untersetzung wird dadurch erzielt, daß das Schneckenrad etwa 100 Zähne und das Zahnrad etwa 10 Zähne aufweisen.

Ein kompakter Getriebaufbau durch ein Doppelzahnrad wird dadurch erzielt, daß das Zahnrad und das Schneckenrad als einstückiges Thermoplastformteil ausgebildet sind.

Eine genaue Positionierung des Riegelbolzen wird dadurch sichergestellt. daß der Schieber mit Endschaltern zusammenwirkt.

Eine einfache Anpassung an die Einbauverhältnisse erzielt man dadurch, daß der Riegelbolzen in dem Schieber in Längsrichtung verstellbar und festspannbar aufgenommen ist.

Eine stabile und genaue Ausrichtung der Rolladensicherung wird dadurch erzielt, daß das Gehäuse der Rolladensicherung an eine Rahmenleiste eines Fensters anschraubbar ist.

Die Führung des Riegelbolzens wird dadurch optimiert, daß der Riegelbolzen in einer Fuhrungshülse des Gehäuses geführt ist und daß die Führungshülse in einem Durchgang der Rahmenleiste sitzt.

Ausführungsbeispiele werden anhand der Zeichnungen erläutert, in denen darstellen:
Fig. 1 ein erstes Ausführungsbeispiel in schematischer Darstellung und
Fig. 2 ein zweites Ausführungsbeispiel.

Fig. 1 zeigt ein die Funktionsteile der Rolladensicherung aufnehmendes Gehäuse 1, dessen Gehäuseebene mit der Zeichenebene der Fig. 1 übereinstimmt. Das Gehäuse 1 ist an einer Rahmenleiste 2 eines Fensterrahmens oder Türrahmens durch Schraubverbindungen 3 befestigbar. In einen Durchgang der Rahmenleiste 2 greift eine Führungshülse 4 des Gehäuses 1 ein.

Ein in dem Gehäuse 1 in Richtung des Doppelpfeils 5 linear geführter Schieber 7 nimmt einen in die Führungshülse 4 und in den Durchgang hineinreichenden Riegelbolzen 6 auf, der mit einem Profilstab des nicht dargestellten Rolladenpanzers sperrend in Eingriff gebracht werden kann. Der Riegelbolzen 6 ist innerhalb des Schiebers 7 verstellbar und mittels einer Schraube 8 oder dergleichen festspannbar, damit eine Anpassung an die Dicke der Rahmenleiste und die Abmessungen der Rolladenführung möglich ist.

An einem Ansatz 9 des Schiebers 7 ist eine Zahnstange 10 ausgebildet. Ein Profil 11 des Schiebers 7 wirkt mit Endschaltern 12 zusammen. Die Achse eines Doppelzahnrads 13 ist senkrecht zur Gehäuseebene und damit auch senkrecht zur Richtung des Doppelpfeils 5 ausgerichtet. Das Doppelzahnrad 13 hat ein Zahnrad 14 mit kleiner Zähnezahl , z.B. 10 Zähne, und ein Zahnrad 15 mit großer Zähnezahl, z.B. 100 Zähne. Das Zahnrad 15 ist als Schneckenrad mit einer Zylinderschnecke 16 in Eingriff. Die Zylinderschnecke 16 sitzt auf der Antriebswelle 17 eines Elektromotors 18. Die Antriebswelle 17 ist senkrecht zur Achse des Doppelzahnrads 13 in einer Radialebene senkrecht zur dieser Achse also in der Ebene des Schneckenrades 15 und damit auch in der Gehäuseebene ausgerichtet. Bei dem Ausführungsbeispiel der Fig. 1 liegt die Antriebswelle parallel zur Richtung des Doppelpfeils 5.

Die Antriebswelle 17 kann jedoch eine beliebige Ausrichtung innerhalb der genannten Radialebene haben, vergleiche Fig. 2.

Der Elektromotor 18 ist hochtourig und hat ein kleines Drehmoment. Ein solcher Elektromotor 18 ist recht preiswert verfügbar. Man benötigt kein Untersetzungsgetriebe. Das Schneckengetriebe ist selbsthemmend, so daß der Riegelbolzen in den Endstellungen, insbesondere in der Verriegelungsstellung, gesichert ist. Eine Verschiebung vonseiten des Riegelbolzens und damit eine Aufhebung der Verriegelung ist nicht möglich.

Der Elektromotor 18 ist innerhalb des Gehäuses 1 in einer Kammer untergebracht. Weitere Kammern des Gehäuses 1 nehmen einen Transformator 19, eine Platinenschaltung 20, Anschlußklemmen 21 und weitere Bauteile auf. Das Gehäuse ist durch einen nicht dargestellten Deckel abgeschlossen.

Durch einen andere Ausrichtung des Elektromotors 18, gemäß Fig. 2, kann man den Innenraum des Gehäuses optimal ausnutzen. Hier ist die Achse des Elektromotors 18 senkrecht zur Richtung des Doppelpfeils 5 ausgerichtet. Der Elektormotor kann so platzsparend eingebaut werden, damit für die anderen Bauteile innerhalb des Gehäuses 1 genügend Platz zur Verfügung steht. Zum Schutz der Anordnung ist eine elektronische Überlastsicherung in die Platinenschaltung 20 eingebaut.

## Patentansprüche

1. Rolladensicherung umfassend einen senkrecht zur Fläche des Rolladenpanzers linear bewegbaren Schieber mit einem Riegelbolzen und mit einer Zahnstange am Betätigungsende, in die ein motorgetriebenes Zahnrad eingreift, dadurch gekennzeichnet, daß gleichachsig zu dem Zahnrad (14) ein Schnekkenrad (15) angeordnet ist, in das eine auf der die Achse des Zahnrades (14) senkrecht kreuzende Antriebswelle (17) eines Elektromotors (18) sitzende Schnecke (16) eingreift.

2. Rolladensicherung nach Anspruch 1, dadurch gekennzeichnet, daß die Zähnezahl des Schneckenrades (15) mehrfach größer als die Zähnezahl des Zahnrades (14) ist.

3. Rolladensicherung nach Anspruch 1 oder 2, dadurch gekennzeichnet. daß das Schneckenrad (15) etwa 100 Zähne und das Zahnrad (14) etwa 10 Zähne aufweisen.

4. Rolladensicherung nach einem der Ansprüche 1 bis 3, dadurch gekennzeichnet, daß das Zahnrad (14) und das Schneckenrad (15) als einstückiges Thermoplastformteil ausgebildet sind.

5. Rolladensicherung nach einem der Ansprüche 1 bis 4, dadurch gekennzeichnet, daß der Schieber (7) mit Endschaltern (12) zusammenwirkt.

6. Rolladensicherung nach einem der Ansprüche 1 bis 5, dadurch gekennzeichnet, daß der Riegelbolzen (6) in dem Schieber (7) in Längsrichtung verstellbar und festspannbar aufgenommen ist.

7. Rolladensicherung nach einem der Ansprüche 1 bis 6, dadurch gekennzeichnet, daß ein Gehäuse (1) der Rolladensicherung an eine Rahmenleiste (2) eines Fensters anschraubbar ist.

8. Rolladensicherung nach Anspruch 7, dadurch gekennzeichnet, daß der Riegelbolzen (6) in einer Führungshülse (4) des Gehäuses (1) geführt ist und daß die Führungshülse (4) in einem Durchgang der Rahmenleiste (2) sitzt.
